# EUROPÄISCHE PATENTSCHRIFT

(11) **EP 0 886 845 B1**
(45) Veröffentlichungstag und Bekanntmachung des Hinweises auf die Patenterteilung: **12.01.2000**
(21) Anmeldenummer: 97916338.3
(22) Anmeldetag: 11.03.1997
(51) Int. Cl.: G08G 1/08

(54) **VERKEHRSABHÄNGIGE STEUERUNG VON VERKEHRS-LICHTSIGNALANLAGEN MIT HILFE VON FUZZY-LOGIK**
FUZZY LOGIC-ASSISTED TRAFFIC-RESPONSIVE CONTROL SYSTEM FOR TRAFFIC LIGHT SYSTEMS
DISPOSITIF DE COMMANDE DEPENDANT DU TRAFIC, DE SYSTEMES DE FEUX DE SIGNALISATION, ASSISTE PAR LOGIQUE FLOU

(30) Priorität: 12.03.1996 DE 19609680
(43) Veröffentlichungstag der Anmeldung: 30.12.1998
(73) Patentinhaber: SIEMENS AKTIENGESELLSCHAFT, 80333 München (DE)
(72) Erfinder: MIEDEN, Thorsten, D-81379 München (DE); BUSCH, Fritz, D-86415 Mering (DE)
(86) Internationale Anmeldenummer: DE9700471
(87) Internationale Veröffentlichungsnummer: WO9734274

(56) Entgegenhaltungen:
- DE-A- 1 940 605
- DE-A- 19 521 927
- US-A- 5 357 436
- IEE COLLOQUIUM ON FUZZY LOGIC CONTROLLERS IN PRACTICE (DIGEST NO.1996/200), LONDON, UK, 15 NOV. 1996 SAYERS T ET AL: 'Traffic responsive signal control using fuzzy logic-a practical modular approach' 1996, LONDON, UK, Seiten 5/1 - 4, XP002035546
- PROCEEDINGS OF THE INTERNATIONAL CONFERENCE ON FUZZY SYSTEMS, SAN FRANCISCO, MAR. 28 - APR. 1, 1993, Bd. 1, 28.März 1993, INSTITUTE OF ELECTRICAL AND ELECTRONICS ENGINEERS, Seiten 506-511, XP000371467 FAVILLA J ET AL: "FUZZY TRAFFIC CONTROL: ADAPTIVE STRATEGIES"
- PROCEEDINGS OF THE CONFERENCE ON FUZZY SYSTEMS, ORLANDO, JUNE 26 - 29, 1994, Bd. 3, 26.Juni 1994, INSTITUTE OF ELECTRICAL AND ELECTRONICS ENGINEERS, Seiten 1526-1531, XP000526905 HOYER R ET AL: "FUZZY CONTROL OF TRAFFIC LIGHTS"
- PROCEEDINGS OF THE MIDWEST SYMPOSIUM ON CIRCUITS AND SYSTEMS, LAFAYETTE, AUG. 3 - 5, 1994 KAUR D ET AL: 'FUZZY TRAFFIC LIGHT CONTROLLER' Bd. VOL. 2, Nr. SYMP. 37, 03 August 1994, BAYOUMI M A;JENKINS W K (EDS ), Seiten 1507 - 1510, XP000531922

## Beschreibung

Die Erfindung bezieht sich auf eine verkehrsabhängige Steuerung von Verkehrs-Lichtsignalanlagen mit Hilfe von Fuzzy-Logik gemäß dem Oberbegriff des Anspruchs 1.

Eine solche Steuerung ist z.B. aus dem Artikel: "FUZZY TRAFFIC CONTROL: ADAPTIVE STRATEGIES" von J. Favilla et al. bekannt ("PROCEEDINGS OF THE INTERNATIONAL CONFERENCE ON FUZZY SYSTEMS", SAN FRANCISCO, Mer. 28-Apr. 1, 1993, IEEE, Seiten 506-511).

Die Steuerung von Lichtsignalanlagen für den Straßenverkehr in Abhängigkeit vom Verkehrsaufkommen ist seit langem bekannt und üblich. Dabei wird häufig die Grünzeit bemessen, d.h. eine bedarfsgerechte Anpassung der Freigabezeit ermittelt. Dabei wurde zur verkehrsabhängigen Freigabezeitanpassung vorwiegend mit Zeitlücken und Belegungsgraden in den Zufahrten zu den Knotenpunkten gearbeitet. Dazu wurden feste Schwellwerte definiert. Das Über- bzw. Unterschreiten dieser Schwellwerte, oder auch Kombinationen dieser Eingangsgrößen, führt zum Abschalten oder Verlängern des laufenden Verkehrsstroms. Bei der Freigabezeitanpassung mittels Zeitlükkenmessung werden über einen Detektor in der Knotenpunktzufahrt die zeitlichen Abstände aufeinanderfolgender Fahrzeuge eines Fahrzeugstroms als Zeitlücke gemessen. Die Freigabezeit wird nach Ablauf der gewählten minimalen Freigabezeit oder nach Erreichen eines frühesten Zeitpunktes im Umlauf dem aktuellen Bedarf der zufließenden Fahrzeuge angepaßt. Die Freigabezeit kann so lange verlängert werden, bis die gemessene Zeitlücke mindestens so groß ist wie ein vorgegebener Zeitlückenschwellwert oder bis die längste festgelegte Freigabezeit oder der späteste Verlängerungszeitpunkt im Signalumlauf erreicht wird.

Bei der Freigabezeitanpassung mittels Belegungsgradmessung werden ebenfalls Schwellwerte für den Abbruch der Freigabezeit definiert. Die Auswertung der Meßwerte erfolgt getrennt für jeden Fahrstreifen. Der Originalbelegungsgrad wird mit Hilfe eines Ausgleichsverfahrens geglättet. Gegebenenfalls wird je ein Ausgleichsfaktor für ansteigende und abfallende Tendenzen der Originalwerte verwendet.

Bei dem Grünzeitbemessungsverfahren SAEWA, wie es im Grünlicht, Ausgabe 25, S. 4-9, beschrieben ist, wird der Auslastungsgrad einer laufenden Signalgruppe mit dem Auslastungsgrad einer feindlichen, auf Rot stehenden Signalgruppe verglichen.

Bei der Volume-Density-Method wird die Anzahl der vor Rot stehenden Fahrzeuge mit den Zeitlücken im laufenden Verkehr verglichen. Dabei wird eine Grenzwertkurve definiert, die einer festen Anzahl wartender Fahrzeuge einen Festzeitlückenwert zuweist, bis zu dem die laufende Freigabezeit noch verlängert wird.

Die Grünzeitbemessung nach Dringlichkeit ist eine Erweiterung der Volume-Density-Method. Die Anzahl der vor Rot stehenden Fahrzeuge wird mit den Zeitlücken und zusätzlich mit der Be; legung im laufenden Verkehr verglichen. Auch hier werden Schwellwerte verwendet.

Aufgabe der Erfindung ist es, bei verkehrsabhängigen Lichtsignalsteuerungen eine bedarfsgerechte Anpassung der Freigabezeit, d.h. eine Grünzeitbemessung, und die Auswahl der nächsten Phase zu ermöglichen mit dem Ziel, die Qualität des Verkehrsablaufs zu erhöhen. Im Fall einer Signalgruppensteuerung der Lichtsignalanlage sollen Schaltempfehlungen ermittelt werden, um die Signalgruppen zu beeinflussen, d.h. diejenigen Signalgruppen zu ermitteln, welche aus- bzw. einzuschalten sind.

Diese Aufgabe wird erfindungsgemäß mit den Merkmalen des Anspruchs 1 gelöst.

Bei der erfindungsgemäßen verkehrsabhängigen Steuerung wird mit Hilfe von Fuzzy-Logik der aktuelle Verkehrszustand beurteilt. Nach Abwägung der unterschiedlichen Interessenslagen der konkurrierenden Verkehrsströme wird eine Entscheidung über den Abbruch oder die Verlängerung der aktuellen Phase und eine Auswahl der nächsten Phase getroffen, jedoch in Abhängigkeit von den gegebenen Möglichkeiten durch den aktuellen Signal- /Rahmenplan. Bisher wurden bei allen bekannten Verfahren harte, d.h. eindeutig definierte Schwellwerte zugrundegelegt. Der Einsatz von Fuzzy-Logik im Bereich der Knotenpunktsteuerung ermöglicht es nun, diese harten Schwellwerte durch gleitende Übergänge zu ersetzen. Dadurch ist eine wesentlich differenziertere Betrachtung der Eingangswerte möglich. Ein weiterer Vorteil besteht darin, daß es nun möglich ist, in übersichtlicher Form mehrere Eingangsgrößen miteinander zu verknüpfen. Dazu ist die Fuzzy-Steuerung mehrstufig mit einer Reihe von Verarbeitungsmodulen aufgebaut. In einer ersten Stufe werden in einer Beobachtungsebene Module zur Aufbereitung der Eingangswerte (Datenbank-Modul) und zur Verkehrszustandsklassifikation ein weiterer Modul verwendet. Mit den hierdurch aufbereiteten Werten werden die benötigten Grünzeiten in einem Grünzeitbedarf-Modul für die einzelnen Signalgruppen und eine Signalgruppengewichtung in einem Signalgruppengewichtungs-Modul berechnet. Anhand der Signalgruppengewichtungen werden in einer dritten Stufe für die Verwendung in Phasensteuerungen Phasengewichtungen berechnet und Empfehlungen über Verlängerung, Abbruch oder Einschalten von Phasen erzeugt. Dazu ist in der Steuerungsebene der Phasenaktualisierungsmodul vorgesehen. Für die Verwendung in Signalgruppensteuerung werden Empfehlungen zur Verlängerung und zum Abbruch oder Einschalten von Signalgruppen erzeugt. Dazu ist ein Signalgruppenaktualisierungs-Modul vorgesehen. Dies erfolgt im Rahmen des Signalplanes, der mittels eines Signal/Rahmenplan-Anpassungs-Moduls entsprechend angepaßt wird.

Weitere Vorteile und Einzelheiten der Erfindung ergeben sich aus den Unteransprüchen und aus der folgenden Beschreibung mit Bezugnahme auf die Zeichnung. Dabei zeigen
Figur 1 schematisch das erfindungsgemäße Prinzip,
Figur 2 einen Aufbau des Grünzeitbedarf-Moduls,
Figur 3 einen Ausschnitt aus der Regelbasis 1 und
Figur 4 Fuzzy-Sets der Eingangsgrößenbelegung.

Die erfindungsgemäße verkehrsabhängige Lichtsignalsteuerung mit Fuzzy-Logik ist modular aufgebaut und besteht aus zwei Ebenen, wie es in der Figur 1 gezeigt ist. Links ist schematisch die Datenverarbeitung des Steuergeräts DVSG mit dem Betriebssystem BS und mit dem Steuerungsverfahren SV, welches eine Phasensteuerung oder eine Signalgruppensteuerung sein kann, angedeutet. Rechts ist die Fuzzy-Steuerung FS mit den einzelnen Modulen schematisch dargestellt. Mit dem Betriebssystem BS des Steuergerätes werden in (1) die Detektorrohdaten erfaßt und vorverarbeitet. Ferner werden in (2) Informationen über Signalgruppenzustände erfaßt. Des weiteren gehört in (3) dazu, sicherheitsrelevante Überprüfungen vorzunehmen. Vom Betriebssystem gehen Eingangsdaten ED an das Steuerverfahren SV, das andeutungsweise mit (4) Überwachungen des öffentlichen Personennahverkehrs (ÖPNV) und der "Grünen Welle" berücksichtigt. In (5) ist die Überwachung des Signal/Rahmenplans und der Aufruf der Module angedeutet. Mit (6) ist noch zum Ausdruck gebracht, daß das Steuerverfahren auch Schaltungen von Sonderphasen, Phasentausch oder eventuell Zusatzmodule, wie sie bei einer lokalen Steuerung nach einem bestimmten Verfahren ("MOTION") benützt werden.

Die Fuzzy-Steuerung FS erhält sowohl Detektor- und Signalzustandsdaten DSD als auch Modulaufrufdaten MAD seitens des Steuergeräts. In der Beobachtungsebene BE der Fuzzy-Steuerung FS befinden sich Module zur Datenerfassung, Datenaufbereitung und Informationsverdichtung. Als Eingangswerte werden vom Steuergerät aufbereitete Detektorwerte und Informationen über den Systemzustand (DSD) verwendet. Daraus werden verdichtete, signalgruppenbezogene Informationen VEI erzeugt, die in der Steuerebene verarbeitet werden. Mit Hilfe dieser Informationen wird in der Steuerungsebene SE eine Anpassung des Signal/Rahmenplans für den nächsten Umlauf vorgenommen. In einem weiteren Modul wird eine Empfehlung zum Verlängern oder Abschalten der laufenden Phasen-/Signalgruppen erzeugt und die Nummer des nächsten Phasenübergangs bzw. die einzuschaltenden Signalgruppen an das übergeordnete Steuerverfahren SV (z.B. PDM oder VS-PLUS) ausgegeben.
Diese übernehmen neben der eigentlichen Schaltung der Signale (SB) die Überwachung des ÖPNV und der "Grünen Wellen" (MAD). Es überprüft die Bedingungen im Signal-/Rahmenplan und ruft bei Bedarf die Module in der Steuerungsebene SE der Fuzzy-Steuerung FS auf. Diese Module aktivieren die benötigten Module in der Beobachtungsebene BE. Das Datenbank-Modul DBM wird zum Beispiel automatisch im Sekundentakt aktualisiert. Je nach dem, welches Steuerverfahren verwendet wird, kann entweder das Phasenaktualisierungs-Modul PAM oder das Signalgruppen-Aktualisierungs-Modul SGAM aufgerufen werden. Die Schaltempfehlungen SED der Fuzzy-Module (FS) werden vom Steuerverfahren (SV) in Schaltbefehle SB umgesetzt. Das Betriebssystem BS im Steuergerät übernimmt weiterhin die sicherheitsrelevanten Überprüfungen (3). Es empfängt die Detektorrohdaten und verarbeitet diese in Zeitlücken, Belegungs- und Zählwerte, usw.

Die Module sind so konzipiert, daß sie unabhängig von einer festgelegten Kreuzungsgeometrie und unabhängig von der Installation der Detektoren verwendet werden können. Bei einer verkehrsabhängigen Steuerung ist selbstverständlich eine gewisse Grundausstattung an Detektoren vorausgesetzt. Die Module werden anhand einer überschaubaren Anzahl von Parametern eingestellt. Normalerweise ist eine Gleichbehandlung aller Signalgruppen vorgesehen. Es können jedoch auch einzelne Signalgruppen priorisiert werden, indem die entsprechenden Parameter geändert werden. Die Verwendung der Ausgangswerte der Detektoren ist von der Lage der Detektoren abhängig. Dies wird noch näher erläutert. Bei der Verwendung von Phasensteuerungen wird eine Schaltempfehlung in eine Folgephase ausgegeben, wenn die Gewichtung der laufenden Phase kleiner oder gleich der Gewichtung einer Folgephase ist. Bei der Verwendung von Signalgruppensteuerung werden die Empfehlungen zum Ein- oder Ausschalten von Signalgruppen erzeugt.

Wie aus Figur 1 ersichtlich ist, weist die Beobachtungsebene BE im wesentlichen drei Module auf. Im Datenbankmodul DBM werden Eingangswerte (DSD) wie zum Beispiel Belegungsgrad, Zeitlücke, Zählwerte während der Sperrzeit und Zählwerte während der Freigabezeit signalgruppenbezogen oder verkehrsstrombezogen aufbereitet und gespeichert. Mit den Zielwerten ZW und den Belegungswerten BW aus dieser Datenbank DBM und Zusatzinformationen über die letzte abgeschlossene Zeitlücke LZ vor Beginn der Sperrzeit und der Zeitdauer AR bis zum Eintreffen des ersten Fahrzeugs nach Beginn der Sperrzeit werden im Grünzeitbedarf-Modul GBM die benötigten Grünzeiten der Signalgruppen für den nächsten Umlauf berechnet. Dazu erfolgt eine nähere Erläuterung anhand der Figur 2. Diese Berechnung wird einmal, am Ende des Umlaufs vorgenommen. Mit den Informationen über den Grünzeitbedarf GBA der Signalgruppen für den aktuellen Umlauf, Werten ZW, BW aus der Datenbank DBM, Signalgruppenzuständen und Wartezeiten wird im Signalgruppen-Gewichtungs-Modul SGGM sekündlich eine Bewertung der Dringlichkeit des Freigabewunsches vorgenommen. Dazu wird für jede Signalgruppe eine Gewichtung berechnet. Je höher das Gewicht einer Signalgruppe ist, desto größer ist ihr Wunsch, Freigabezeiten zu bekommen. Bei der Erzeugung der Gewichtung wird zwischen Signalgruppen, die freigeschaltet sind, und Signalgruppen, die aktuell gesperrt sind, unterschieden.

Das Grünzeitbedarf-Modul GBM besitzt vier Regelbasen RE1 bis RB4, wie dies in der Figur 2 dargestellt ist. Die Verknüpfung der Eingangswerte ist abhängig vom Signalzustand und der Lage der Detektoren. Während der Grünzeit der Signalgruppen werden Zähl- und -Belegungswerte ZW, BW ermittelt. Diese Werte werden normiert, fuzzyfiziert und mit Hilfe der Regelbasis RB1 zu einem Grünzeitenfaktor GF1 verarbeitet.

Im folgenden werden die Figuren 3 und 4 betrachtet. Die Regeln der in der in Figur 3 dargestellten Regelbasis RB1 sind in folgender Form zu lesen:
Regel 1: wenn die Belegung klein ist und der Zählwert klein ist, dann ist der Grünzeitfaktor sehr klein.
Regel 2: wenn die Belegung mittel ist und der Zählwert klein ist, dann ist der Grünzeitfaktor mittel.
Regel 3. wenn die Belegung klein ist und der Zählwert mittel ist, dann ist der Grünzeitfaktor klein.
Die Terme "sehr klein (VL)"; "klein (LOW)", "mittel (MED)" und "groß (HIGH)" werden als linguistische Beschreibungen der Eingangs- /Ausgangsgrößen bezeichnet und durch Fuzzy-Sets repräsentiert (siehe Figur 4). In dieser Form läßt sich das Expertenwissen relativ leicht und nachvollziehbar in einer Wissensbasis (Regelbasis) abbilden.

Mit Hilfe der Fuzzy-Sets (LOW,MED,HIGH), siehe Figur 4, wird der normierte, "scharfe" Belegungswert für die weitere Verarbeitung in der Fuzzy-Steuerung (FS) in eine unscharfe Beschreibungsform umgewandelt. Es wird dabei durch seinen Zugehörigkeitsgrad (Belief) zu den Fuzzy-Sets beschrieben. Dieser Vorgang wird als Fuzzyfizierung bezeichnet. Die Umwandlung des "unscharfen" Werts am Ausgang der Fuzzy-Steuerung in einen Scharfen Wert wird dementsprechend als Defuzzyfizierung bezeichnet.

Der somit ermittelte Grünzeitfaktor GF1 wird in einer nachfolgenden Stufe über die Regelbasis RB3 mit dem Grünzeitbedarf GBA für den aktuellen Umlauf verknüpft. Die resultierende Ausgangsgröße wird Grünzeitfaktor GF2 genannt. Während der Rotzeit der Signalgruppen werden die verwendeten Eingangsgrößen in Abhängigkeit von der Detektorlage ermittelt. Falls nur Detektoren an der Haltelinie vorhanden sind, wird die letzte Zeitlücke LZ vor dem Grünabbruch über die Regelbasis RB2 mit der Zeitdauer bis zum ersten Eintreffen eines Fahrzeugs in "Rot" AR verknüpft. Dieser dadurch ermittelte Rotzeitfaktor RF1 wird ebenfalls in der nachfolgenden Stufe über die Regelbasis RB3 mit dem Grünzeitbedarf GBA für den aktuellen Umlauf verknüpft. Die resultierende Ausgangsgröße wird Rotzeitfaktor RF2 genannt. Falls Detektoren ab ca. 35 m vor der Haltelinie zur Bemessung vorhanden sind, wird die Fahrzeugankunftsrate in "Rot" ARR mit dem Grünzeitbedarf GBA für den aktuellen Umlauf mit der Regelbasis RB4 verknüpft. Der resultierende Faktor wird Rotzeitfaktor RF2 genannt. Bei mehrspurigen Fahrbahnen wird jeweils der maximale Grünzeit- bzw. Rotzeitfaktor verwendet.

Die Steuerungsebene SE der Fuzzy-Steuerung FS weist drei Module auf. Im Signal-/Rahmenplan-Anpassungs-Modul SRAM wird anhand des Grünzeitbedarfs der Signalgruppen für den nächsten Umlauf eine Anpassung des Signal-/Rahmenplans für den nächsten Umlauf vorgenommen. Dies geschieht einmal am Ende eines Umlaufs und unter Berücksichtigung von Koordinierungspunkten und Einschränkungen durch den Planer, das übergeordnete Steuerverfahren und unter Berücksichtigung der Struktur des vorgegebenen Signal-/Rahmenplans. Im SignalgruppenAktualisierungs-Modul SGAM wird anhand des Signal/Rahmenplans und der Signalgruppen-Gewichtungen eine Liste der aus- bzw. einzuschaltenden Signalgruppen generiert. Im Phasenaktualisierungs-Modul PAM werden die Gewichtungen der Signalgruppen zu Phasengewichtungen verarbeitet und die Nummer des nächsten Phasenübergangs ausgegeben. Bei mehreren möglichen Folgephasen wird die für den Verkehrsablauf optimale Folgephase ermittelt.

Es wird noch einmal auf Module der Beobachtungsebene BE eingegangen. Im Datenbank-Modul DBM werden folgende Eingangswerte aufbereitet und verarbeitet: die Summe der Belegzeiten, Fahrzeug-Zählwerte, Zeitlücken, Dauer der Grünzeiten der Signalgruppen, Dauer der Rotzeit der Signalgruppen und Signalzustand. Am Ausgang des Datenbank-Moduls stehen dann folgende Daten zur Verfügung: Fahrzeugankunftsrate in "Rot" (ARR), Zeitdauer bis zur ersten Anmeldung einer Signalgruppe in "Rot" (AR), letzte Zeitlücke LZ vor dem Grünabbruch, Zählwerte ZW in Rot, Belegungsgrad (BW) in Grün und Rot und Zeitlükken in Grün.

Der Grünzeitbedarf-Modul GBM, der den Grünzeitbedarf der einzelnen Signalgruppen ermittelt, wird mit folgenden Eingangswerten versehen: Belegungswert BW (in Grün), Zählwert ZW (in Grün), Zeitlücke ZL vor dem Grünabbruch, Zeitdauer bis zum Eintreffen des ersten Fahrzeugs in "Rot" (AR), Grünzeitbedarf alt und Ankunftsrate in "Rot". Neben dem berechneten Grünzeitbedarf (GBA) wird die Dauer der Rotzeit berechnet und am Ausgang des Moduls zur Verfügung gestellt.

Mit der hier beschriebenen Erfindung ist es möglich, bei verkehrsabhängigen Lichtsignalanlagen anwendungsorientiert und nutzbringend eine Verbesserung der konventionellen Technik zu erreichen. Dabei ist eine nahtlose Einbindung der Module der Fuzzy-Steuerung in die gebräuchliche Technik der Lichtsignalanlagensteuerung möglich.

## Patentansprüche

1. Verkehrsabhängige Steuerung von Verkehrs-Lichtsignalanlagen in deren einzelnen Knotenpunktzufahrten Fahrzeug-Detektorwerte, wie z.B. Zählwerte, Zeitlücken, Belegungswerte, erfaßt und in einem Steuergerät aufbereitet und zur Weiterverarbeitung bereitgestellt werden, wobei die Fahrzeug-Detektorwerte der Knotenpunktzufahrten konkurrierender Verkehrsströme mittels Fuzzy-Logik miteinander in Bezug gesetzt werden und daraus eine Anpassung eines Signal/Rahmenplans für einen folgenden Signalumlauf erfolgt,
**gekennzeichnet durch** folgende Merkmale:
- die Steuerung weist eine modular aufgebaute mehrstufige Fuzzy-Steuerung (FS) auf, die aus einer Beobachtungsebene (BE) und einer Steuerungsebene (SE) besteht,
- in der Beobachtungsebene (BE) werden in einer ersten Stufe regelmäßig und in kurzen Zeitabständen (z.B. jede Sekunde) bereits aufbereitete Detektorwerte und Informationen über Signalgruppenzustände (DSD) mittels eines Datenbank-Moduls (DBM) zu verdichteten signalgruppenbezogenen oder verkehrsstrombezogenen Daten aufbereitet,
- in einer zweiten Stufe werden aus diesen Daten mittels eines Grünzeitbedarf-Moduls (GBM) und eines Signalgruppen-Gewichtung-Moduls (SGGM) benötigte Grünzeiten der einzelnen Signalgruppen und Signalgruppengewichtungen berechnet,
- in der Steuerungsebene (SE) wird für den folgenden Signalumlauf in einer dritten Stufe mittels eines Signal/Rahmenplan-Anpassung-Moduls (SRAM) anhand des Grünzeitbedarfs für den folgenden Signalumlauf eine Anpassung des Signal-/Rahmenplans vorgenommen und im Falle der Signalgruppensteuerung der Lichtsignalanlage werden in einem Signalgruppen-Aktualisierungs-Modul (SGAM) anhand des Signal/Rahmenplans und der Signalgruppengewichtung Schaltempfehlungen (SED) für die zu schaltenden Signalgruppen erzeugt oder im Falle der Phasensteuerung der Lichtsignalanlage in einem Phasen-Aktualisierungs-Modul (PAM) die Signalgruppen-Gewichtungen zu Phasengewichtungen verarbeitet für eine Schaltempfehlung (SED) zum Verlängern der laufenden Phase bzw. zum Schalten in eine Folgephase.

2. Verkehrsabhängige Steuerung nach Anspruch 1,
**dadurch gekennzeichnet,** daß im Datenbank-Modul (DBM) folgende Eingangswerte: Belegzeiten, Fahrzeug-Zählwerte, Zeitlücken, Dauer der Grünzeiten der Signalgruppen, Dauer der Rotzeit der Signalgruppen und Signalzustand aufbereitet und verarbeitet werden, um folgende Ausgangswerte zu erhalten: Fahrzeug-Ankunftsrate in Rot, Zeitdauer bis zur ersten Anmeldung einer Signalgruppe in Rot, letzte Zeitlücke vor dem Grünabbruch, Zählwert in Rot, Belegungsgrad in Grün und Rot und Zeitlücke in Grün.

3. Verkehrsabhängige Steuerung nach Anspruch 1 oder 2,
**dadurch gekennzeichnet,** daß im Grünzeitbedarf-Modul (GBM) aus folgenden Eingangswerten: Belegungswert in Grün, Zählwert in Grün, Grünzeitbedarf alt, Ankunftsrate in "Rot", Zeitlücke vor dem Grünabbruch, Zeitdauer bis zum Eintreffen eines Fahrzeugs in Rot folgende Werte berechnet werden: Grünzeitbedarf der Signalgruppen für den nachsten Umlauf und Dauer der Rotzeit.

4. Verkehrsabhängige Steuerung nach Anspruch 3,
**dadurch gekennzeichnet,** daß der Grünzeitbedarf-Modul (GBM) vier Regelbasen (RB1 bis RB4) aufweist, wobei in Abhängigkeit vom Signalzustand und der Lage der Detektoren die Eingangswerte normiert und fuzzyfiziert und miteinander verknüpft werden, daß während der Grünzeit der Signalgruppen aus den Zählwerten (ZW) und den Belegungswerten (BW) mit einer ersten Regelbasis (RB1) ein erster Grünzeitfaktor (GF1) ermittelt wird, daß während der Rotzeit der Signalgruppen bei einer Anordnung der Fahrzeug-Detektoren vor der Haltelinie aus den Werten der letzten Zeitlücke (LZ) und der ersten Ankunft in "Rot" AR mit einer zweiten Regelbasis (RB2) ein erster Rotzeitfaktor (RF1) ermittelt wird, daß aus dem ersten Grünzeitfaktor (GF1), dem ersten Rotzeitfaktor (RF1) und dem Wert Grünzeitbedarf alt (GBA) in einer dritten Regelbasis (RB3) ein zweiter Grünzeitfaktor (GF2) oder ein zweiter Rotzeitfaktor (RF2) ermittelt wird, und daß aus dem zweiten Grünzeitfaktor (GF2), dem zweiten Rotzeitfaktor (RF2) und/oder dem dritten Rotzeitfaktor (RF3) in an sich bekannter Weise der neue Grünzeitbedarf (GB1) ermittelt wird.

5. Verkehrsabhängige Steuerung nach Anspruch 4,
**dadurch gekennzeichnet,** daß für die Berechnung des Grünzeitbedarfs der einzelnen Signalgruppen mittels des Grünzeitbedarf-Moduls (GBM) unterschiedliche Eingangswerte in Abhängigkeit von der Anordnung der Fahrzeug-Detektoren berücksichtigt werden, wobei bei einem Detektor vor der Haltelinie die letzte Zeitlücke (LZ) und die erste Ankunft in "Rot" (AR) und bei einem Detektor in größerer Entfernung (z.B. mehr als 35 m) zur Haltelinie der alte Grünzeitbedarf (GB1) und die Ankunftsrat in "Rot" (ARR) zugrundegelegt wird.

6. Verkehrsabhängige Steuerung nach einem der vorhergehenden Ansprüche,
dadurch gekennzeichnet, daß im Signal-/Rahmenplan-Anpassungsmodul (SRAM) am Ende eines Umlaufs anhand des Grünzeitbedarfs der Signalgruppen für den nächsten Umlauf eine Anpassung des Signal-/Rahmenplans für den nächsten Umlauf vorgenommen wird unter Berücksichtigung des übergeordneten Steuerverfahrens und der Struktur des vorgegebenen Signal/Rahmenplans.

7. Verkehrsabhängige Steuerung nach einem der vorhergehenden Ansprüche,
**dadurch gekennzeichnet**, daß zwischen der ersten und der zweiten Stufe in der Beobachtungsebene (BE) der Fuzzy-Steuerung (FS) eine weitere Stufe vorgesehen ist, welche einen Prognose-Modul aufweist für die Verarbeitung der Daten aus der ersten Stufe.

## Claims

1. Traffic-dependent control of traffic-light signalling installations in whose individual intersection approaches vehicle detector values, such as numeric values, time gaps, occupancy values, are registered and are prepared in a controller and provided for further processing, the vehicle detector values of the intersection approaches of competing traffic streams being related to one another by means of fuzzy logic and being used to adapt a signal/outline plan for a following signal cycle, characterized by the following features:
- the control system has a multi-stage fuzzy control system (FS) of modular design, which comprises an observation level (BE) and a control level (SE),
- in the observation level (BE), in a first stage, detector values already prepared regularly and at short time intervals (e.g. each second) and information about signal-group states (DSD) are prepared by means of a database module (DBM) to form compressed signal-group-related or traffic-stream-related data,
- in a second stage, the necessary green times of the individual signal groups and signal-group weightings are calculated from these data by means of a green-time-demand module (GBM) and a signal-group weighting module (SGGM),
- in the control level (SE), for the following signal cycle, in a third stage the green-time demand for the following signal cycle is used, by means of a signal/outline plan adaptation module (SRAM), to adapt the signal/outline plan and, in the case of signal-group control of the light-signalling installation, the signal/outline plan and the signal-group weighting are used, in a signal-group updating module (SGAM), to produce switching recommendations (SED) for the signal groups to be switched or, in the case of phase control of the light-signalling system, the signal-group weightings are processed, in a phase-updating module (PAM), to form phase weightings for a switching recommendation (SED) in order to prolong the current phase or to switch to a following phase.

2. Traffic-dependent control according to Claim 1, characterized in that in the database module (DBM), the following input values: occupancy times, vehicle numeric values, time gaps, duration of the green times of the signal groups, duration of the red time of the signal groups and signal state, are prepared and processed in order to obtain the following output values: vehicle arrival rate in red, time duration until the first report from a signal group in red, last time gap before green was interrupted, numerical value in red, degree of occupancy in green and red, and time gap in green.

3. Traffic-dependent control according to Claim 1 or 2, characterized in that in the green-time demand module (GBM), the following input values: occupancy value in green, numeric value in green, old green-time demand, arrival rate in "red", time gap before green is interrupted, time until a vehicle arrives in red, are used to calculate the following values: green-time demand of the signal groups for the next cycle, and duration of the red time.

4. Traffic-dependent control according to Claim 3, characterized in that the green-time demand module (GBM) has four rule bases (RB1 to RB4), the input values being normalized and fuzzified and combined with one another as a function of the signal state and the position of the detectors, in that during the green time of the signal groups, a first green-time factor (GF1) is determined from the numeric values (ZW) and the occupancy values (BW), using a first rule base (RB1), in that during the red time of the signal groups, if the vehicle detectors are arranged in front of the stop line, a first red-time factor (RF1) is determined from the values of the last time gap (LZ) and the first arrival in "red" (AR), using a second rule base (RB2), in that the first green-time factor (GF1), the first red-time factor (RF1) and the old green-time demand value (GBA) are used in a third rule base (RB3) to determine a second green-time factor (GF2) or a second red-time factor (RF2), and in that the second green-time factor (GF2), the second red-time factor (RF2) and/or the third red-time factor (RF3) are used in a manner known per se to determine the new green-time demand (GB1).

5. Traffic-dependent control according to Claim 4, characterized in that for the calculation of the green-time demand of the individual signal groups by means of the green-time demand module (GBM), different input values are taken into account, depending on the arrangement of the vehicle detectors; if there is a detector in front of the stop line, the last time gap (LZ) and the first arrival in "red" (AR) are used as a basis, and if there is a detector at a greater distance (e.g. more than 35 m) from the stop line, the old green-time demand (GB1) and the arrival rate in "red" (ARR) are used as a basis.

6. Traffic-dependent control according to one of the preceding claims, characterized in that in the signal/outline plan adaptation module (SRAM), at the end of a cycle, the green-time demand of the signal groups for the next cycle is used to perform adaptation of the signal/outline plan for the next cycle, taking into account the higher-order control method and the structure of the predefined signal/outline plan.

7. Traffic-dependent control according to one of the preceding claims, characterized in that, between the first and second stages in the observation level (BE) of the fuzzy control system (FS), a further stage is provided which has a prognosis module for processing the data from the first stage.

## Revendications

1. Commande en fonction du trafic d'installations de signalisation par feux de circulation, aux abords de noeuds routiers desquels des valeurs de détecteur pour véhicules automobiles, comme par exemple des valeurs de comptage, des intervalles de temps, des valeurs d'occupation, sont détectées et préparées dans un appareil de commande et mises à disposition pour le traitement ultérieur, les valeurs de détecteur pour véhicules automobiles des abords de noeuds routiers de courants de circulation concurrents étant mises en relation les unes avec les autres au moyen d'une logique floue et une adaptation d'un plan de signalisation/plan d'ensemble en étant effectuée pour un cycle de signalisation suivant,
caractérisé par les dispositions suivantes :
- la commande comporte une commande (FS) à logique floue à plusieurs étages, constituée de manière modulaire, qui est constituée d'un niveau (BE) d'observation et d'un niveau (SE) de commande,
- au niveau (BE) d'observation il est préparé des valeurs de détecteur déjà préparées dans un premier étage régulièrement et à de brefs intervalles de temps (par exemple chaque seconde) et des informations concernant des états (DSD) de groupes de signaux, au moyen d'un module (DBM) de banque de données en données compressées, se rapportant à des groupes de signaux ou se rapportant à des courants de circulation,
- dans un deuxième étage, des phases vertes, dont on a besoin, des groupes de signalisation individuels et des pondérations des groupes de signalisation sont calculés à partir de ces données au moyen d'un module (GBM) pour les besoins en phase verte et d'un module (SGGM) de pondération des groupes de signalisation,
- au niveau (SE) de commande, une adaptation du plan de signalisation/plan d'ensemble est, pour le cycle de signalisation suivant, effectuée à un troisième étage au moyen d'un module (SRAM) d'adaptation de plan de signalisation/plan d'ensemble à l'aide des besoins en phase verte pour le cycle de signalisation suivant et, dans le cas de la commande par groupe de signalisation de l'installation de signalisation par feux, des recommandations (SED) de branchement pour les groupes de signalisation à brancher sont produites dans un module (SGAM) de mise à jour des groupes de signalisation à l'aide du plan de signalisation/plan d'ensemble et de la pondération des groupes de signalisation ou, dans le cas de la commande par phase de l'installation de signalisation par feux, les pondérations des groupes de signalisation sont traitées, dans un module (PAM) de mise à jour de phase, en pondération de phase pour une recommandation (SED) de branchement en vue de prolonger la phase en cours ou pour mettre en oeuvre une phase suivante.

2. Commande en fonction de la circulation suivant la revendication 1, caractérisée en ce qu'il est préparé et traité dans le module (DBM) de banque de données des valeurs d'entrée suivantes: durée d'occupation, valeur de comptage de véhicules automobiles, intervalle de temps, durée des phases vertes des groupes de signalisation, durée de la phase rouge des groupes de signalisation et état de signalisation, pour obtenir des valeurs de sortie suivantes: taux d'arrivée de véhicules automobiles au rouge, durée jusqu'à la première annonce d'un groupe de signalisation au rouge, dernier intervalle de temps avant l'interruption de la phase verte, valeurs de comptage au rouge, degré d'occupation au vert et au rouge et intervalle de temps au vert.

3. Commande en fonction de la circulation suivant la revendication 1 ou 2, caractérisée en ce qu'il est calculé dans le module (GBM) pour les besoins en phase verte, à partir de valeurs d'entrée suivantes : valeur d'occupation au vert, valeur de comptage au vert, besoin en phase verte ancien, taux d'arrivée au "rouge", intervalle de temps avant l'interruption de la phase verte, durée jusqu'à l'arrivée d'un véhicule au rouge, des valeurs suivantes: besoin en phase verte des groupes de signalisation pour le prochain cycle et durée de la phase rouge.

4. Commande en fonction de la circulation suivant la revendication 3, caractérisée en ce que le module (GBM) pour les besoins en phase verte comporte quatre bases (RB1 à RB4) de régulation, les valeurs d'entrée étant normées et évaluées en logique floue en fonction de l'état de signalisation et de la position des détecteurs et combinées entre elles, en ce que, pendant la phase verte des groupes de signalisation, un premier facteur (GF1) de phase verte est déterminé à partir des valeurs (ZW) de comptage et des valeurs (BW) d'occupation par une première base (RB1) de régulation, en ce que, pendant la phase rouge des groupes de signalisation, pour une disposition des détecteurs pour véhicules automobiles devant la ligne d'arrêt, un premier facteur (RF1) de phase rouge est déterminé à partir des valeurs des derniers intervalles (LZ) de temps et de la première arrivée (AR) au "rouge" par une deuxième base (RB2) de régulation, en ce qu'il est déterminé, à partir du premier facteur (GF1) de phase verte, du premier facteur (RF1) de phase rouge et de la valeur des besoins (GBA) anciens en phase verte, dans une troisième base (RB3) de régulation, un deuxième facteur (GF2) de phase verte ou un deuxième facteur (RF2) de phase rouge, et en ce qu'il est déterminé à partir du deuxième facteur (GF2) de phase verte, du deuxième facteur (RF2) de phase rouge et/ou du troisième facteur (RF3) de phase rouge, de manière connue en soi, les nouveaux besoins (GB1) en phase verte.

5. Commande en fonction de la circulation suivant la revendication 4, caractérisée en ce que pour le calcul des besoins en phase verte des groupes de signalisation individuels au moyen du module (GBM) pour les besoins en phase verte, on tient compte de différentes valeurs d'entrée en fonction de la disposition des détecteurs pour véhicules automobiles, le premier intervalle (LZ) de temps et la première arrivée (AR) au "rouge" étant pris comme base pour un détecteur placé devant la ligne d'arrêt et les anciens besoins (GB1) en phase verte et le taux (ARR) d'arrivée au "rouge" étant pris comme base pour un détecteur situé à assez grande distance (par exemple à plus de 35 m) de la ligne d'arrêt.

6. Commande en fonction du trafic suivant l'une des revendications précédentes, caractérisée en ce qu'il est effectué dans le module (SRAM) d'adaptation de plan de signalisation/plan d'ensemble, à la fin d'un cycle, à l'aide des besoins en phase verte des groupes de signalisation pour le prochain cycle, une adaptation du plan de signalisation/plan d'ensemble pour le prochain cycle, en tenant compte du procédé de commande de rang supérieur et de la structure du plan de signalisation/plan d'ensemble prescrit.

7. Commande en fonction de la circulation suivant l'une des revendications précédentes, caractérisée en ce qu'il est prévu entre le premier et le deuxième étage du plan (BE) d'observation de la commande (FS) à logique floue un étage supplémentaire qui comporte un module de pronostic pour le traitement des données provenant du premier étage.
